# EUROPÄISCHE PATENTSCHRIFT

(11) **EP 0 224 820 B1**
(45) Veröffentlichungstag und Bekanntmachung des Hinweises auf die Patenterteilung: **30.08.1989**
(21) Anmeldenummer: 86116173.5
(22) Anmeldetag: 21.11.1986
(51) Int. Cl.: G03G 15/02

(54) **Corotrondrahtkassette für elektrofotografische Druck- oder Kopiergeräte**
Corotron wire case for electrophotographic printing or copying machines
Cassette de fil pour électrode corona pour machines à imprimer ou à copier électrophotographiques

(30) Priorität: 25.11.1985 DE 3541592
(43) Veröffentlichungstag der Anmeldung: 10.06.1987
(73) Patentinhaber: SIEMENS AKTIENGESELLSCHAFT, 80333 München (DE)
(72) Erfinder: Heigl, Karl, D-8011 Kirchheim (DE)

(56) Entgegenhaltungen:
- US-A- 3 499 143
- US-A- 3 578 970
- US-A- 3 840 744
- US-A- 3 842 273

## Beschreibung

Die Erfindung betrifft eine coronaerzeugende Einrichtung für elektrofotografische Druck- oder Kopiergeräte, gemäß dem Oberbegriff des Patentanspruches 1.

Coronaerzeugende Einrichtungen werden für elektrofotografischen Druck- oder Kopiergeräten für eine Vielzahl von Zwecken eingesetzt. Z.B. zum Laden des Fotoleiters, zum Übertragen eines entwickelten Bildes auf das Endlospapier in der Umdruckstation, zum Entfernen von Hintergrundteilchen von einem entwickelten latenten elektrostatischen Bild und zum Reinigen der Fotoleitertrommel durch Neutralisieren der Ladung auf den restlichen Tonerteilchen.

Wie aus der US-PS 2 856 533 oder der DE-OS 2 424 835 entnehmbar, bestehen derartigen coronaerzeugenden Einrichtungen im allgemeinen aus wenigstens einer drahtförmigen Elektrode dem sogenannten Corotrondraht der von einer Abschirmung umgeben ist.

Obwohl diese coronaerzeugende Einrichtungen eine gleichmäßige elektrostatische Ladung auf der dafür vorgesehenen Oberfläche zu bewirken vermögen, können Staubteilchen, Tonerteilchen oder andere Teilchen sich auf oder um den Corotrondraht und seiner Abschirmung ansammeln und eine ungleichmäßige Erzeugung des Coronastromes entlang der Länge des Corotrondrahtes hervorrufen. Zu diesem Zwecke ist es aus der DE-OS 24 24 835 bekannt, in coronaerzeugenden Einrichtungen Reinigungsvorrichtungen vorzusehen.

Weiters ist es üblich, einen über die ganze Länge eines Zwischenträgers (Photoleitertrommel) reichenden Corotrondraht an ortsfesten Endpunkten einzuhängen. Der beim Bedrucken von Papierbögen, die schmaler sind als der Fotoleiter, frei über der Fotoleitertrommel gespannte Corotrondraht in der Umdruckstation verunreinigt und beschädigt die Beschichtung des Fotoleiters in den nicht vom Papier abgedeckten Bereichen.

Aufgabe der Erfindung ist es, eine coronaerzeugende Einrichtung der eingangs genannten Art so auszugestalten, daß einerseits die drahtförmige Elektrode leicht ausgetauscht werden kann, andererseits eine leichte Reinigung der coronaerzeugenden Einrichtung möglich ist.

Weiters soll die drahtförmige Elektrode in ihrer Länge variabel einstellbar sein.

Diese Aufgabe wird bei einer coronaerzeugenden Einrichtung der eingangs genannte Art gemäß dem kennzeichnenden Teil des ersten Patentanspruches gelöst.

Vorteilhafte Ausführungsformen der Erfindung sind in den abhängigen Ansprüchen gekennzeichnet.

Durch die Anordnung einer auswechselbar in einer Kassettenaufnahme des Gerätes befestigten Corotrondrahtkassette in der der Corotrondraht auf einer Vorratsspule aufgewickelt ist, läßt sich der Corotrondraht im Verschleißfalle leicht über die Kassette wechseln, ohne daß dazu der Draht berührt werden muß. Um einerseits für eine Vorspannung der drahtförmigen Oberelektrode zu sorgen und andererseits eine verbrauchte Elektrode leicht wieder aufwickeln zu können, ist die Vorratsspule in der Corotrondrahtkassette mit einem Federelement verbunden, das z.B. eine Spiralfeder sein kann.

Um die drahtförmige Elektrode hinsichtlich ihrer Länge an verschiedene Papierbreiten anpassen zu können, ist in der coronaerzeugenden Einrichtung eine elektromotorisch betriebene Einstellvorrichtung vorgesehen, die über ein Halteelement das Ende der drahtförmigen Elektrode an der Kassette erfaßt und in Abhängigkeit von der zu verarbeitenden Papierbreite aus der Kasette zieht.

Bei einer vorteilhaften Ausführungsform der Erfindung kann das Halteelement Teil eines Reinigungselementes z.B. eines Abstreifelementes sein, daß dazu dient, den die drahtförmige Elektrode aufnehmenden Bereich der coronaerzeugenden Einrichtung zu reinigen. Zu diesem Zweck wird über eine elektromotorische Einrichtung ein Reinigungsschieber mit der darin eingehängten, drahtförmigen Elektrode von der coronaerzeugenden Einrichtung hin- und herbewegt.

Bei diesem Hin- und Herbewegen wird die drahtförmige Elektrode durch eine in der Corotrondrahtkassette angeordnete Reinigungseinrichtung in Form von zwei Filzringen hindurchgeführt. Damit ist sowohl eine Reinigung des Corotrondrahtes als auch seine Einstellung auf verschiedene Längen und eine Reinigung des Aufnahmebereiches des Corotrondrahtes der coronaerzeugenden Einrichtung über eine einzige elektromotorische Einrichtung möglich. Die gesamte coronaerzeugende Einrichtung wirkt deshalb hinsichtlich Wartung und Bedienbarkeit besonders einfach was insgesamt die Servicefreundlichkeit und Bedienbarkeit des elektrofotografischen Druck- oder Kopiergerätes wesentlich erhöht.

Eine Ausführungsform der Erfindung ist in den Zeichnungen dargestellt und wird im folgenden beispielsweise näher beschrieben. Es zeigen
Fig. 1 eine schematische Darstellung der coronaerzeugenden Einrichtung in einer Umdruckstation eines nichtmechanischen Druckgerätes mit einer automatischen Einstelleinrichtung zum Einstellen der Länge des Corotrondrahtes,
Fig. 2 eine Darstellung der Corotrondrahtkassette im geöffneten Zustand teilweise im Schnitt,
Fig. 3 eine Schnittdarstellung der Corotrondrahtkassette entlang der Schnittlinie 111-111 der Fig. 2 und
Fig. 4 eine Schnittdarstellung der Corotrondrahtkassette entlang der Schnittlinie IV-IV der Fig. 2.

In der Umdruckstation eines nach dem Prinzip der Elektrofotografie arbeitenden Druckgerätes wie es z.B. in der US-PS 3 634 077 beschrieben ist, ist eine coronaerzeugende Einrichtung vorgesehen. Die coronaerzeugende Einrichtung erstreckt sich entlang einer Fotoleitertrommel 10. Sie besteht aus einem schwenkbar ausgeführten Rahmen 11 mit einem daran ausgebildeten Führungskanal 12 zur Aufnahme eines Reinigungsschiebers 13, der mit Hilfe einer motorischen Einrichtung aus einem Getriebemotor 14 mit zugehöriger Abtasteinrichtung 15 über Seilrollen 16 in den Führungskanal 12 bewegt werden kann. Über die Seilrollen 16 ist ein Seil 17 gespannt, daß mit seinem einen Teil an dem Reinigungsschieber 13 befestigt ist. An einer Seite des Rahmens 11 ist eine auswechselbar ausgestaltete Corotrondrahtkassette 18 verrastet, die die drahtförmige Elektrode 19 (Fig. 2) der coronaerzeugenden Einrichtung aufnimmt.

Die Corotrondrahtkassette besteht aus einem Plastikgehäuse 20, aus zwei Halbschalen die zusammengeklebt werden können. In dem Plastikgehäuse 20 ist drehbar befestigt eine Vorratsspule 21 zur Aufnahme der aus Wolframdraht von ca. 0.08 mm Durchmesser bestehenden drahtförmigen Elektrode 19. Die Spule 21 hat einen seitlichen Einschnitt 22 über den der Anfang des Wolframdrahtes aus der Spule herausgeführt ist und über eine Schraube 23 auf der Vorratsspule 21 fixiert ist. In die Vorratsspule 21 eingebaut ist eine spiralförmige Rückstellfeder 24, die mit ihrem einen Ende 25 an der Vorratsspule 21 befestigt ist und mit ihrem anderen Ende 26 über z.B. ein Klemmstück auf einem Ansatz des Gehäuses 20, der z.B. auch als Nabe zur Aufnahme der Drehachse der Vorratsspule 21 dienen kann. Unterhalb der Vorratsspule 21 ist einer Ecke des Plastikgehäuses 20 der Corotrondrahtkassette eine Umlenkrolle 27 für die drahtförmige Elektrode drehbar befestigt. Auf der Umlenkrolle 27 sind zwei Filzringe 28 angeordnet, zwischen denen die drahtförmige Elektrode (Corotrondraht) durchgeführt ist.

Im unteren Teil der Corotrondrahtkassette 18 sind in einer Ausnehmung 29 Führungen 30 zur Aufnahme einer Kupplungslasche (Einhängelasche) 31 vorgesehen. Die über einen Befestigungspunkt 32 mit dem Corotrondraht fest verbundene Kupplungslasche ist frei in den Führungen 30 geführt und weist eine Aufnahmeöffnung 33 zur Aufnahme eines als Rastelement ausgebildeten Haltelements 34 des Reinigungsschiebers 13 auf. Weiters befindet sich zwischen der Ausnehmung 29 und dem die Umlenkrolle 27 aufnehmende Teil der Corotrondrahtkassette eine von dem Corotrondraht 19 durchzogene Aussparung 35 zur Aufnahme eines den Corotrondraht 19 kontaktierenden Schleifkontaktes 36.

Zur Steuerung der Bewegung des Reinigungsschiebers 13 und damit zum Herausziehen des Corotrondrahtes 19 aus der Corotrondrahtkassette 18 ist eine Steuereinrichtung 37 vorgesehen, die in Wirkverbindung mit der Abtasteinrichtung 15 und dem Getriebemotor 14 steht. Die Steuer einrichtung 37 enthält eine eigentliche Eingabeeinrichtung 38. Diese Eingabeeinrichtung kann z.B. aus einem Drehknopf bestehen oder aus einer digitalen Tastatur, über die die Breite des zu bearbeitenden Papieres eingegeben wird. In Abhängigkeit von der Breite des einzugebenden Papieres wird dann die drahtförmige Elektrode 19 aus der Corotrondrahtkassette 18 herausgezogen. Zu diesem Zwecke wird die in einer Vergleichseinrichtung 39 eingegebene gewünschte Breite des Papieres, und damit die Ausziehlänge des Corotrondrahtes 19 mit der tatsächlichen Ausziehlänge des Corotrondrahtes 19, und damit die Position des Reinigungsschiebers 13, hergeleitet von der Abtasteinrichtung 15, miteinander verglichen und damit der z.B. als Schrittmotor ausgebildete Getriebemotor 14 angesteuert. Es ist auch möglich, anstelle der direkten Eingabe über die Eingabeeinrichtung 38 die Eingabeeinrichtung 38 mit Papierbreitenverstelleinrichtung so zu kombinieren, daß bei Verstellung der Papierbreite automatisch entsprechende Signale der Eingabevorrichtung 38 zugeleitet werden.

Zum Betrieb einer derartigen coronaerzeugenden Einrichtung wird zunächst in eine z.B. federnd ausgebildete Kassettenaufnahme des Rahmens 11, die Corotrondrahtkassette 18 eingeschoben bis sie in der Kassettenaufnahme 40 einrastet. Der Reinigungsschieber 13 befindet sich dabei in der linken Anschlagstellung der Fig. 1. Die Haltenase des Halteelementes 34 greift in die Aufnahmeöffnung 33 der Kupplungslasche 31 der Corotrondrahtkassette 18 ein. Zugleich wird der Corotron draht 19 über den Schleifkontakt 36 kontaktiert und bedarfsweise mit der entsprechenden Coronaspannung beaufschlagt.

Entsprechend der über die Steueranordnung 37 eingestellten Papierbreite wird dann der Corotrondraht 19 von dem Reinigungsschieber 13 entgegen der Kraft der Rückstellfeder 24 aus der Corotrondrahtkassette 18 gezogen.

Bei einer durch die Steuereinrichtung 37 aufrufbaren Reinigungsprozedur wird der Reinigungsschieber 13 zum Reinigen des Corotrondrahtes 19 und des Führungskanales 12 (Umdruckschiene) über die Länge des Führungskanales hin- und herbewegt. Bei diesem Hin- und Herbewegen erfolgt gleichzeitig die Reinigung des Corotrondrahtes 19 durch die beiden Filzringe 28, zwischen denen der Corotrondraht 19 hindurchbewegt wird. Ist der Corotrondraht 19 verbraucht und soll deswegen die Corotrondrahtkassette 18 ausgewechselt werden, wird der Reinigungsschieber 13 wieder in seine Ruhestellung am linken Anschlag des Führungskanales 12 bewegt. Dadurch ist die Corotronkassette 18 entriegelt und sie kann zum Auswechseln in einfacher Weise aus der Kassettenaufnahme 14 entnommen werden.

## Patentansprüche

1. Coronaerzeugende Einrichtung für elektrofotografische Druck- oder Kopiergeräte mit einer im Abstand zu einem Fotoleiter (10) angeordneten drahtförmigen Elektrode (19), gekennzeichnet durch eine auswechselbar in einer Kassettenaufnahme (40) des Gerätes befestigte Corotrondrahtkassette (18), zur aus der Kassette in eine Arbeitsposition ausziehbaren und zum Auswechseln der Kassette wieder versenkbaren Aufnahme der drahtförmigen Elektrode (19).

2. Coronaerzeugende Einrichtung nach Anspruch 1, dadurch gekennzeichnet, daß in der Corotrondrahtkassette (18) eine die drahtförmige Elektrode (19) aufnehmende Vorratsspule (21) angeordnet ist, die mit einer die drahtförmige Elektrode (19) selbständig aufwickelnden Rückstelleinrichtung (24) zusammenwirkt.

3. Coronaerzeugende Einrichtung nach Anspruch 2, dadurch gekennzeichnet, daß die Rückstelleinrichtung ein an der Vorratsspule (21) angreifendes Federelement (24) als mechanischen Energiespeicher aufweist.

4. Coronaerzeugende Einrichtung nach einem der Ansprüche 1 bis 3, dadurch gekennzeichnet, daß die Coronadrahtkassette (18) eine Reinigungseinrichtung (28) für die drahtförmige Elektrode (19) aufweist.

5. Coronaerzeugende Einrichtung nach Anspruch 4, dadurch gekennzeichnet, daß die drahtförmige Elektrode (19) über eine, einen Reinigungsfilz aufweisende Umlenkspule (27) geführt ist.

6. Coronaerzeugende Einrichtung nach einem der Ansprüche 4 oder 5, dadurch gekennzeichnet, daß die drahtförmige Elektrode (19) zwischen zwei Filzringen (28) geführt ist.

7. Coronaerzeugende Einrichtung nach einem der Ansprüche 1 bis 6, dadurch gekennzeichnet, daß die Corotrondrahtkassette (18) eine von der drahtförmigen Elektrode (19) durchzogene Aussparung (35) zur Aufnahme eines die drahtförmige Elektrode (19) kontaktierenden Schleifkontaktes (36) aufweist.

8. Coronaerzeugende Einrichtung nach einem der Ansprüche 1 bis 7, dadurch gekennzeichnet, daß die Corotrondrahtkassette (18) aus einem elektrisch isolierenden Material, vorzugsweise Kunststoff hergestellt ist.

9. Coronaerzeugende Einrichtung nach einem der Ansprüche 1 bis 8, dadurch gekennzeichnet, daß die coronaerzeugende Einrichtung eine Einstelleinrichtung (37) aufweist, die es ermöglicht in Abhängigkeit von der zu verarbeitenden Papierbreite des Gerätes die drahtförmige Elektrode (19) mit einer vorgebbaren Länge aus der Corotrondrahtkassette (18) zu ziehen.

10. Coronaerzeugende Einrichtung nach Anspruch 9, dadurch gekennzeichnet, daß die Einstelleinrichtung (37) eine elektromotorische Antriebseinrichtung (14, 15) für ein das Ende der drahtförmigen Elektrode (19) erfassendes Halteelement (34) aufweist.

11. Coronaerzeugende Einrichtung nach Anspruch 10, dadurch gekennzeichnet, daß das Halteelement (34) an einem Reinigungselement (13) angeordnet ist, das über die elektromotorische Antriebseinrichtung (14) durch den die drahtförmige Elektrode (19) aufnehmenden Bereich (12) der coronaerzeugenden Einrichtung bewegbar ist.

12. Coronaerzeugende Einrichtung nach einem der Ansprüche 10 oder 11, dadurch gekennzeichnet, daß das Ende der drahtförmigen Elektrode (19) mit einer aus der Corotrondrahtkassette (18) ausziehbar gelagerten Kupplungslasche (31) zur Aufnahme des Halteelementes (34) verbunden ist.

## Claims

1. Corona-generating device for electrophotographic printing or copying machines comprising a wire-shaped electrode (19) arranged at a distance from a photoconductor (10), characterized by a corotron wire case (18) mounted exchangeably in a case receptacle (40) of the machine in order to receive the wire-shaped electrode (19) in a manner such that it can be withdrawn from the case into an operating position and relowered for exchanging the case.

2. Corona-generating device according to Claim 1, characterized in that there is arranged in the corotron wire case (18) a dispensing reel (21), which receives the wire-shaped electrode (19) and co-operates with a return device (24) which automatically rewinds the wire-shaped electrode (19).

3. Corona-generating device according to Claim 2, characterized in that the return device has as a mechanical energy storage mechanism a spring element (24) engaging with the dispensing reel (21).

4. Corona-generating device according to one of Claims 1 to 3, characterized in that the corona wire case (18) has a cleaning device (28) for the wire-shaped electrode (19).

5. Corona-generating device according to Claim 4, characterized in that the wire-shaped electrode (19) is guided over a deflector reel (27) having a cleaning felt.

6. Corona-generating device according to one of Claims 4 or 5, characterized in that the wire-shaped electrode (19) is guided between two felt rings (28).

7. Corona-generating device according to one of Claims 1 to 6, characterized in that in order to receive a sliding contact (36) which contacts the wire-shaped electrode (19), the corotron wire case (18) has a cutout (35) pierced by the wire-shaped electrode (19).

8. Corona-generating device according to one of Claims 1 to 7, characterized in that the corotron wire case (18) is produced from an electrically insulating material, preferably plastic.

9. Corona-generating device according to one of Claims 1 to 8, characterized in that the Corona-generating device has a setting device (37), which makes it possible, depending upon the paper width to be processed by the machine, to draw the wire-shaped electrode (19) to a pre-determined length from the corotron wire case (18).

10. Corona-generating device according to Claim 9, characterized in that the setting device (37) has an electromotive drive device (14, 15) for a retaining element (34) gripping the end of the wire-shaped electrode (19).

11. Corona-generating device according to Claim 10, characterized in that the retaining element (34) is arranged on a cleaning element (13), which can be moved by the electromotive drive device (14) through the zone (12) of the Corona-generating device which receives the wire-shaped electrode (19).

12. Corona-generating device according to one of Claim 10 or 11, characterized in that in order to receive the retaining element (34), the end of the wire-shaped electrode (19) is joined to a link plate (31) mounted so that it can be withdrawn from the corotron wire case (18).

## Revendications

1. Dispositif à effet couronne pour des machines électrophotographiques d'impression ou de reprographie comportant une électrode en forme de fil (19), située à distance d'un photoconducteur (10), caractérisé par une cassette (18) du fil du corotron, fixée de façon remplaçable dans un logement (40) de la cassette de la machine et servant à recevoir l'électrode en forme de fil (19), de manière qu'elle puisse être ressortie dans une position de travail hors de la cassette et puisse être à nouveau repoussée par enfoncement pour le remplacement de la cassette.

2. Dispositif à effet couronne suivant la revendication 1, caractérisé par le fait que dans la cassette (18) du fil du corotron se trouve disposée une bobine de réserve (21), qui reçoit l'électrode en forme de fil (19) et qui coopère avec un dispositif de rappel (24), qui enroule automatiquement l'électrode en forme de fil (19).

3. Dispositif à effet couronne suivant la revendication 2, caractérisé par le fait que le dispositif de rappel possède un élément de ressort (24) qui, à titre d'accumulateur d'énergie mécanique, est accroché à la bobine de réserve (21).

4. Dispositif à effet couronne suivant l'une des revendications 1 à 3, caractérisé par le fait que la cassette (18) du fil du corotron comporte un dispositif (28) de nettoyage de l'électrode en forme de fil (19).

5. Dispositif à effet couronne suivant la revendication 4, caractérisé par le fait que l'électrode en forme de fil (19) est guidée sur une bobine de renvoi (27) possédant un feutre de nettoyage.

6. Dispositif à effet couronne suivant l'une des revendications 4 ou 5, caractérisé par le fait que l'électrode en forme de fil (19) est guidée entre deux anneaux en feutre (28).

7. Dispositif a effet couronne suivant l'une des revendications 1 à 6, caractérisé par le fait que la cassette (18) du fil du corotron possède un évidement (35) traversé par l'électrode en forme de fil (19) et servant à recevoir un contact glissant (36), qui est en contact avec l'électrode en forme de fil (19).

8. Dispositif à effet couronne suivant l'une des revendications 1 à 7, caractérisé par le fait que la cassette (18) du fil du corotron est réalisée en un matériau électriquement isolant, de préférence une matière plastique.

9. Dispositif à effet couronne suivant l'une des revendications 1 à 8, caractérisé par le fait que le dispositif à effet couronne comporte un dispositif de réglage (37) qui permet d'extraire une longueur pouvant être prédéterminée de l'électrode en forme de fil (19) hors de la cassette (18) du fil du corotron, en fonction de la largeur de papier devant être traité dans la machine.

10. Dispositif à effet couronne suivant la revendication 9, caractérisé par le fait que le dispositif de réglage (37) comporte un dispositif d'entraînement (14, 15) à moteur électrique pour un élément de retenue (34) saisissant l'extrémité de l'électrode en forme de fil (19).

11. Dispositif à effet couronne suivant la revendication 10, caractérisé par le fait que l'élément de retenue (34) est disposé sur un élément de nettoyage (13), qui est déplaçable, par l'intermédiaire du dispositif d'entraînement (14) à moteur électrique, à travers l'espace (12) du dispositif à effet couronne, qui loge l'électrode en forme de fil (19).

12. Dispositif à effet couronne suivant l'une des revendications 10 ou 11, caractérisé par le fait que l'extrémité de l'électrode en forme de fil (19) est reliée à une patte d'accouplement (31) qui est montée de manière à pouvoir être extraite de la cassette (18) du fil du corotron et sert à loger l'élément de retenue (34).
